# EUROPÄISCHE PATENTSCHRIFT

(11) **EP 0 827 454 B1**
(45) Veröffentlichungstag und Bekanntmachung des Hinweises auf die Patenterteilung: **25.11.1998**
(21) Anmeldenummer: 96914073.0
(22) Anmeldetag: 13.05.1996
(51) Int. Cl.: B41F 13/60

(54) **SCHNEIDVORRICHTUNG**
CUTTING DEVICE
DISPOSITIF DE COUPE

(30) Priorität: 20.05.1995 DE 19518661
(43) Veröffentlichungstag der Anmeldung: 11.03.1998
(73) Patentinhaber: KOENIG & BAUER-ALBERT AKTIENGESELLSCHAFT, 97080 Würzburg (DE)
(72) Erfinder: HILLEBRAND, Bernd, Anton, D-97493 Bergrheinfeld (DE)
(86) Internationale Anmeldenummer: DE9600828
(87) Internationale Veröffentlichungsnummer: WO9636488

(56) Entgegenhaltungen:
- EP-A- 0 364 864
- DE-C- 671 790
- GB-A- 2 040 208
- US-A- 4 009 626

## Beschreibung

Die Erfindung betrifft eine Schneidvorrichtung zum Querschneiden von laufenden Bahnen, insbesondere in einem einer Rotationsdruckmaschine nachgeordneten Falzapparat gemäß dem Oberbegriff des Anspruches 1.

Die EP 03 64 864 A2 beschreibt eine gattungsgemäße Schneidvorrichtung in einem Falzapparat einer Rotationsdruckmaschine. Hierbei erfolgt die Umstellung auf unterschiedliche Schnittlängen von Signaturen dadurch, daß ein innerer und ein äußerer Teil des Zylinders gegeneinander verdreht werden. Dies wird durch einen zusätzlichen, zweiten Getriebezug ermöglicht.

Nachteilig ist hierbei ein vergrößertes Bauvolumen des Schneidzylinders und die Notwendigkeit eines zweiten Getriebezuges.

Die DE-C-671 790 beschreibt eine Schneidvorrichtung zum Querschneiden von laufenden Bahnen, wobei in einer ersten Betriebsart zwei Schneidmesser diametral gegenüberliegend und in einer zweiten Betriebsart ein Schneidmesser zum zweiten Schneidmesser versetzt angeordnet ist.

Aus der US-A-40 09 626 ist eine Schneideinrichtung mit einer Phasenverstellung zwischen zwei am Schneidvorgang beteiligten Zylindern bekannt. Hierbei dient die Phasenverstellung zur Einstellung einer Länge der Abschnitte.

Der Erfindung liegt die Aufgabe zugrunde, eine Schneidvorrichtung zum Querschneiden von laufenden Bahnen in Signaturen zu schaffen, die von einer ersten Betriebsart "Gleichlange Signaturen" in eine zweite Betriebsart "Alternierend ungleichlange Signaturen" umschaltbar ist.

Diese Aufgabe wird erfindungsgemäß durch die Merkmale des kennzeichnenden Teiles des Anspruches 1 gelöst.

Die mit der Erfindung erzielbaren Vorteile bestehen insbesondere darin, daß eine einfache Umstellung der Schneidvorrichtung von "Nichtsammelbetrieb" auf "Sammelbetrieb" möglich ist. Hierzu kann durch eine einfache Phasenverstellung der Schneidzylinder bezüglich des Sammelzylinders verdreht werden, was eine Zeitersparnis ergibt und somit die Rüstkosten verringert. Größe und Aufbau des Schneidzylinders werden nicht verändert, weswegen bisherige Schneidzylinder verwendet werden können. Vorhandene Schneidzylinder mit schrägverzahnten Antriebsrädern können auch nachträglich umgerüstet werden, da zusätzlich nur eine axiale Verschiebevorrichtung für das Antriebsrad vorgesehen werden muß. Durch den phasenveränderbaren Schneidzylinder ist auch eine Korrektur des Schnittregisters möglich.
Auch kann ein sogenanntes Schnipseln vermieden werden.

Die erfindungsgemäße Schneidvorrichtung ist in der Zeichnung dargestellt und wird im folgenden näher beschrieben.

Es zeigen
- Fig. 1: eine schematische Seitenansicht einer erfindungsgemäßen Schneidvorrichtung in Position "Nichtsammelbetrieb";
- Fig. 2: eine schematische Seitenansicht einer erfindungsgemäßen Schneidvorrichtung in Position "Sammelbetrieb";
- Fig. 3: eine schematische Darstellung eines Antriebes einer erfindungsgemäßen Schneidvorrichtung.

In Seitengestellen 1, 2 beispielsweise eines Falzapparates einer Rotationsdruckmaschine sind ein Schneidzylinder 3 und ein Sammelzylinder 4 um ihre parallel zueinander verlaufenden Drehachsen 6, 7 gleichläufig drehbar gelagert. Der Sammelzylinder 4 dient als Gegenzylinder für den Schneidzylinder 3 und ist deshalb mit zylinderfesten Schneidleisten 8 versehen. Drei um 120° versetzte Schneidleisten 8 sind deckungsgleich mit einer Mantelfläche 9 des Sammelzylinders 4 konzentrisch zur Drehachse 7 des Sammelzylinders 4 eingebracht. Zudem weist der Sammelzylinder 4 nichtdargestellte Halteeinrichtungen, z. B. Punkturnadeln, zum Festhalten von Signaturen 11 auf.
Der Schneidzylinder 3 ist mit einer geraden Anzahl, z. B. zwei, diametral gegenüberliegenden, U-förmigen Aussparungen 12, 13 versehen, die parallel zur Drehachse 6 des Schneidzylinders 3 verlaufen und in eine Mantelfläche 14 des Schneidzylinders 3 vertieft eingebracht sind. Die Aussparungen 12, 13 weisen eine gemeinsame Symmetrieebene 16 auf, die durch die Drehachse 6 des Schneidzylinders 3 verläuft. Eine Aussparung 13 ist parallel zur Symmetrieebene 16 um eine Länge l in Umfangsrichtung einseitig verbreitert. In diesen Aussparungen 12, 13 sind jeweils an sich bekannte Schneidmesserträger 17 befestigt. Der jeweilige Schneidmesserträger 17 besteht im wesentlichen aus zwei Messeraufnahmen 18, 19, zwei elastischen Druckstücken 21, 22 und einem Schneidmesser 23, 25. Das Schneidmesser 23, 25 ist jeweils zwischen den Messeraufnahmen 18, 19 eingespannt und wird von den Druckstücken 21, 22 seitlich abgestützt. In der verbreiterten Aussparung 13 ist parallel zu dem Schneidmesserträger 17 verlaufend ein Distanzstück 24 der Dicke d24, die der Länge l entspricht, angeordnet. Dieses Distanzstück 24 kann wahlweise rechts oder links in der Aussparung 13 beigelegt sein. In einer Nichtsammelstellung des Schneidzylinders 3 sind erstes 23 und zweites Schneidmesser 25 genau um 180° versetzt befestigt, weswegen das Distanzstück 24 in dem verbreiterten Teil der Aussparung 13 eingelegt ist. Wird das Distanzstück 24 in den gegenüberliegenden Teil der Aussparung 13 eingelegt, ergibt sich die Sammelstellung des Schneidzylinders 3, bei der das erste Schneidmesser 23 um die Länge l zur Symmetrieebene 16 parallel versetzt ist. Somit sind in der Sammelstellung des Schneidzylinders 3 die beiden, durch die Schneidmesser 23, 25 geteilten Mantelflächenabschnitte des Schneidzylinders 3 ungleich lang.
Der Antrieb von Schneidzylinder 3 und Sammelzylinder 4 erfolgt mittels eines außerhalb des Seitengestelles 1 liegenden Getriebes. Ein Zahnrad 26 des nichtdargestellten Antriebes greift in ein schrägverzahntes Zahnrad 27 des Schneidzylinders 3 ein. Dieses Zahnrad 27 ist drehfest, aber axial verschiebbar mit einem Zylinderzapfen 28 des Schneidzylinders 3 verbunden. Mit diesem Zahnrad 27 kämmt wiederum ein Antriebszahnrad 29 des Sammelzylinders 4, das starr mit dem Sammelzylinder 4 verbunden ist. Um das Zahnrad 27 des Schneidzylinders 3 axial verschieben zu können, ist ein Stellantrieb 31 vorgesehen, der im vorliegenden Ausführungsbeispiel als Pneumatikzylinder ausgebildet ist. Anstelle des Pneumatikzylinders können auch andere Stellantriebe 31, insbesondere auch stufenlos arbeitende, wie z. B. Elektromotoren, Linearmotoren, Servozylinder usw. eingesetzt werden. Durch eine axiale Verschiebung des Zahnrades 27 des Schneidzylinders 3, wird der Schneidzylinder 3 bezüglich des Sammelzylinders 4 in Umfangsrichtung verdreht, d. h. Schneidzylinder 3 und Sammelzylinder 4 werden mittels des Stellantriebes 31 zueinander phasenverschoben.

Die Funktionsweise der erfindungsgemäßen Schneidvorrichtung ist folgendermaßen:
In der Nichtsammelstellung des Schneidzylinders 3 sind die beiden Schneidmesser 2 im Schneidzylinder 3 genau gegenüberliegend befestigt. Dadurch erzeugt der Schneidzylinder 3 auf dem Sammelzylinder 4 genau gleich lange Signaturen mit einer Länge lNS.
Zur Verstellung des Schneidzylinders 3 in seine Sammelstellung wird ein erstes Schneidmesser 23 beispielsweise durch Verändern des Distanzstückes 24 um einen Betrag l parallel zur Symmetrieebene 16 versetzt, so daß sich die Schneidmesser 23, 25 nicht mehr gegenüberliegen, sondern um diese Länge l zueinander versetzt sind. Der Stellantrieb 31 des Zahnrades 27 des Schneidzylinders 3 wird betätigt, wodurch der Schneidzylinder 3 mittels des Schrägverzahnten Zahnrades 27 des Schneidzylinders 3 in Umfangsrichtung phasenverschoben wird. Dies wird im vorliegenden Beispiel durch aufeinander abgestimmte Größen von axialen Versatz des Zahnrades 27 und von einem Schrägungswinkel einer Verzahnung des Zahnrades 27 erreicht. Dadurch wird eine Bahn 32 auf dem Sammelzylinder 4 in Signaturen mit alternierenden Längen lS1 und lS2 geschnitten. Die Länge lS1 der kürzeren Signaturen ist um die Länge l kürzer, bzw. die Länge lS2 der längeren Signaturen ist um die Länge l länger im Sammelbetrieb als die Länge lNS der gleichlangen Signaturen im Nichtsammelbetrieb. Durch die Phasenverdrehung des Schneidzylinders 3 um die Länge l/2, die der Hälfte des Versatzes der Schneidmesser 23, 25 entspricht, wird erreicht, daß jeweils beide Enden der Signaturen gleichmäßig um die Länge l/2 länger bzw. kürzer geschnitten werden.

Diese Phasenverschiebung kann zur Veränderung des Schnittregisters, vorzugsweise in einem Bereich von 0 bis l/2, einstellbar sein. Diese Einstellung kann vorzugsweise stufenlos erfolgen.

### Bezugszeichenliste

- 1: Seitengestell
- 2: Seitengestell
- 3: Schneidzylinder
- 4: Sammelzylinder
- 5: -
- 6: Drehachse (3)
- 7: Drehachse (4)
- 8: Schneidleiste (4)
- 9: Mantelfläche (4)
- 10: -
- 11: Produkte (auch Signaturen genannt)
- 12: Aussparung (3)
- 13: Aussparung (3)
- 14: Mantelfläche (3)
- 15: -
- 16: Symmetrieebene
- 17: Schneidmesserträger
- 18: Messeraufnahme
- 19: Messeraufnahme
- 20: -
- 21: Druckstück
- 22: Druckstück
- 23: Schneidmesser, erstes
- 24: Distanzstück
- 25: Schneidmesser, zweites
- 26: Zahnrad
- 27: Zahnrad (3)
- 28: Zylinderzapfen (3)
- 29: Antriebszahnrad (4)
- 30: -
- 31: Stellantrieb
- 32: Bahn
- l: Länge

## Patentansprüche

1. Schneidvorrichtung zum Querschneiden von laufenden Bahnen (32), Insbesondere in einem einer Rotationsdruckmaschine nachgeordneten Falzapparat, mit einem eine gerade Anzahl von Schneidmesser (23) aufweisenden Schneidzylinder (3), der mit einem Schneidleisten (8) aufweisenden Zylinder (4) zusammenwirkend angeordnet ist, wobei in einer ersten Betriebsart ein erstes (23) und ein zweites Schneidmesser (25) paarweise genau um 180° versetzt, diametral gegenüberliegend auf dem Schneidzylinder (3) befestigt sind, wobei in einer zweiten Betriebsart ein erstes Schneidmesser (23) gegenüber dem zweiten Schneidmesser (25) eines jeden Paares von Schneidmessern um eine Länge (l) in Umfangsrichtung versetzt befestigt ist, dadurch gekennzeichnet, daß zwischen Schneidzylinder (3) und dem Schneidleisten (8) aufweisenden Zylinder (4) in Umfangsrichtung eine Phasenverschiebung vorgesehen ist.

2. Schneidvorrichtung nach Anspruch 1, dadurch gekennzeichnet, daß die Phasenverschiebung einstellbar ist.

3. Schneidvorrichtung nach den Ansprüchen 1 und 2, dadurch gekennzeichnet, daß die Phasenverschiebung zwischen 0 bis 1/2 x l liegt.

4. Schneidvorrichtung nach den Ansprüchen 1 und 2, dadurch gekennzeichnet, daß auf einem Zylinderzapfen (28) des Schneidzylinders (3) ein Schrägverzahntes Zahnrad (27) drehsteif und mittels eines Stellantriebes (31) axial verschiebbar angeordnet ist.

5. Schneidvorrichtung nach Anspruch 1 bis 4, dadurch gekennzeichnet, daß als Stellantrieb (31) ein Pneumatikzylinder vorgesehen ist.

6. Schneidvorrichtung nach Anspruch 1, dadurch gekennzeichnet, daß das erste Schneidmesser (23) mittels eines Distanzstückes (24) gegenüber dem zweiten Schneidmesser (25) Versetzbar angeordnet ist.

## Claims

1. Cutting device for the cross-cutting of running webs (32), in particular in a folding appliance located downstream of a rotary printing machine, with a cutting cylinder (3) which has an even number of cutting knives (23) and which is arranged to cooperate with a cylinder (4) having cutting sticks (8), in a first operating mode a first cutting knife (23) and a second cutting knife (25) being fastened to the cutting cylinder (3) diametrically opposite one another, as a pair exactly at 180°, and in a second operating mode a first cutting knife (23) being fastened so as to be offset in the circumferential direction by a length (l) relative to the second cutting knife (25) of each pair of cutting knives, characterized in that phase displacement is provided in the circumferential direction between the cutting cylinder (3) and the cylinder (4) having cutting sticks (8).

2. Cutting device according to Claim 1, characterized in that the phase displacement is adjustable.

3. Cutting device according to Claims 1 and 2, characterized in that phase displacement is between 0 and 1/2 × l.

4. Cutting device according to Claims 1 and 2, characterized in that a helically toothed gearwheel (27) is arranged on a cylinder journal (28) of the cutting cylinder (3) fixedly in terms of rotation and so as to be axially displaceable by means of an actuating drive (31).

5. Cutting device according to Claims 1 to 4, characterized in that a pneumatic cylinder is provided as the actuating drive (31).

6. Cutting device according to Claim 1, characterized in that the first cutting knife (23) is arranged so as to be capable of being offset relative to the second cutting knife (25) by means of a spacer piece (24).

## Revendications

1. Dispositif de coupe pour découper transversalement des bandes en mouvement (32), en particulier dans un dispositif de pliage implanté en aval d'une machine à imprimer rotative, comprenant un cylindre de coupe (3) qui comporte un nombre pair de couteaux tranchants (23) et qui est disposé avec la possibilité de coopérer avec un cylindre (4) comportant des barrettes de coupe (8), un premier (23) et un second couteau tranchant (25) étant fixés, dans un premier mode de fonctionnement, au cylindre de coupe (3) de manière diamétralement opposée avec un décalage par paire d'exactement 180°, un premier couteau tranchant (23) étant fixé, dans un second mode de fonctionnement, avec un décalage d'une longueur (l) dans le sens circonférentiel par rapport au second couteau tranchant (25) de chacune des paires de couteaux tranchants, caractérisé en ce qu'un déphasage dans le sens circonférentiel est prévu entre le cylindre de coupe (3) et le cylindre (4) comportant les barrettes de coupe (8).

2. Dispositif de coupe selon la revendication 1, caractérisé en ce que ledit déphasage est réglable.

3. Dispositif de coupe selon les revendications 1 et 2, caractérisé en ce que le déphasage est compris entre 0 et 1/2 x l.

4. Dispositif de coupe selon les revendications 1 et 2, caractérisé en ce qu'une roue dentée à denture hélicoïdale (27) est montée sur le tourillon cylindrique (28) du cylindre de coupe (3) de manière solidaire en rotation et avec une possibilité de translation axiale à l'aide d'un moyen de positionnement (31).

5. Dispositif de coupe selon la revendication 1 à 4, caractérisé en ce que le moyen de positionnement (31) prévu est un vérin pneumatique.

6. Dispositif de coupe selon la revendication 1, caractérisé en ce que le premier couteau tranchant (23) est disposé avec la possibilité d'être décalé par rapport au second couteau tranchant (25) au moyen d'une pièce d'écartement (24).
